# EUROPÄISCHE PATENTSCHRIFT

(11) **EP 0 900 868 B1**
(45) Veröffentlichungstag und Bekanntmachung des Hinweises auf die Patenterteilung: **30.07.2003**
(21) Anmeldenummer: 98107237.4
(22) Anmeldetag: 21.04.1998
(51) Int. Cl.: D04B 1/22

(54) **Verfahren zur Herstellung eines Gestrickes auf einer Flachstrickmaschine**
Method for making knitwear on a flat bed knitting machine
Procédé pour la fabrication d'un tricot dans un métier à tricoter rectiligne

(30) Priorität: 02.09.1997 DE 19738214
(43) Veröffentlichungstag der Anmeldung: 10.03.1999
(73) Patentinhaber: H. Stoll GmbH & Co., 72760 Reutlingen (DE)
(72) Erfinder: Essig, Horst, 72584 Hülben (DE); Vogt, Oliver, 72762 Reutlingen (DE)
(74) Vertreter: Möbus, Rudolf, Dipl.-Ing.

(56) Entgegenhaltungen:
- EP-A- 0 534 689
- WO-A-96/25541
- US-A- 4 040 275
- US-A- 5 127 242

## Beschreibung

Bei Kleidungsstücken, aber auch bei technischen Gestricken ist für verschiedene Anwendungsfälle die Herstellung von flächigen Gestricken erwünscht, die mindestens bereichsweise aus drei, in parallelen Ebenen angeordneten Flächengestricken gebildet sind. Ein Anwendungsfall ist beispielsweise das Einstricken eines Taschenbeutels in eine Jacke oder dergleichen. Zwar ist es bekannt, einen Taschenbeutel als schlaufenförmige Ausbuchtung des Grundgestrickes zu erzeugen, doch weist der Beutel dann offene Seitenränder auf, die nach Abnahme des Gestrickstückes von der Maschine von Hand geschlossen werden müssen.

Integralstrichverfahren zur Herstellung von Taschenbeuteln in Gestrichkn sind Gegenstand der Patentanmeldungen US-A-5127242, EP-A-O 534 689, WO-A-9 625 541 und US-A-4 040 275.

Zur Herstellung der genannten Gestrickstücke unter Vermeidung von Nachbearbeitungsschritten schlägt die vorliegende Erfindung ein Verfahren zur Herstellung eines Gestrickes auf einer Flachstrickmaschine mit zwei gegenüberliegenden Nadelbetten und einer Maschenumhängeeinrichtung vor, wobei das Gestrick ein Grundgestrick und mindestens ein das Grundgestrick teilweise überdeckendes Parallelgestrick, das aus mindestens zwei in parallelen Ebenen angeordneten Flächengestricken gebildet ist, aufweist und mindestens im Bereich des mindestens einen Parallelgestrickes höchstens jede zweite Nadel eines Nadelbettes mit einer Masche des Grundgestrickes besetzt ist und die einer besetzten Nadel des einen Nadelbettes gegenüberliegende Nadel des anderen Nadelbettes leer ist und wobei eines der Flächengestricke des Parallelgestrickes auf dem Nadelbett, das demjenigen zur Bildung des Grundgestrickes gegenüberliegt, erzeugt wird und das oder die anderen Flächengestricke in den leeren Nadeln desjenigen Nadelbettes, auf dem das Grundgestrick gebildet wird, erzeugt werden. Zweckmäßigerweise kann das Parallelgestrick dabei mindestens an einer Stelle mit dem Grundgestrick verbunden sein. Auch die Flächengestricke des Parallelgestrickes können mindestens teilweise miteinander verbunden sein. Das Grundgestrick kann in allen bekannten Bindungstechniken, die mit der beschriebenen Nadeleinteilung herstellbar sind, gestrickt werden. Die Bindungstechniken können auch wechseln. Die Form des Grundgestrickes sowie der Flächengestricke des Parallelgestrickes unterliegen keinerlei Einschränkungen. Außerdem kann das Parallelgestrick an jeder beliebigen Stelle des Grundgestrickes angeordnet sein. Die Anzahl der Flächengestricke des Parallelgestrickes hängt von der Anzahl leerer Nadeln zwischen den mit einer Masche besetzten Nadeln auf den beiden Nadelbetten ab. Für die meisten Anwendungsfälle dürften jedoch Parallelgestricke mit zwei Flächengestricken ausreichend sein. In den Unteransprüchen wird ein Verfahren beschrieben, bei dem das Parallelgestrick von der Rückseite des Grundgestrickes auf die Vorderseite wechselt, sowie ein Verfahren zur Herstellung eines Parallelgestrickes, dessen eines Flächengebilde eine Jacquard-Musterung aufweist, wobei die Flottfäden des Jacquard-Musters vom zweiten Flächengestrick abgebunden werden. Die beiden Verfahren werden nachfolgend anhand der Zeichnung näher beschrieben.

Hiervon zeigen:
- Fig. 1 a): eine Teilansicht eines Gestrickes mit eingearbeiteter Tasche;
- Fig. 1 b): einen Schnitt entlang der Linie B - B durch das Gestrick nach Fig. 1 a);
- Fig. 1 c): einen Schnitt entlang der Linie D - D durch das Gestrick nach Fig. 1 a);
- Fig. 1 d): einen Schnitt entlang der Linie C - C durch das Gestrick nach Fig. 1 a);
- Fig. 2: eine Darstellung des Maschenverlaufes zur Herstellung eines Gestrickes gemäß Fig. 1;
- Fig. 3 a): eine Teilansicht eines Gestrickes mit einer Tasche mit Jacquard-Muster;
- Fig. 3 b): einen Schnitt entlang der Linie B - B durch das Gestrick nach Fig. 3 a);
- Fig. 4: eine Darstellung des Maschenverlaufes zur Herstellung des Gestrickes nach Fig. 3.

Das Gestrick 10 nach Fig. 1 a) besteht aus einem Grundgestrick 11, in das eine Tasche 12 eingearbeitet ist. Wie insbesondere die Schnittbilder nach den Fig. 1 b), c) verdeutlichen, weist die Tasche 12 einen Taschenbeutel 13 auf, der an den Seitenrändern und am Boden geschlossen ist. Der Beutel 13 wird dabei von zwei Flächengestricken 14 und 15 gebildet, die in parallelen Ebenen angeordnet und an den Rändern sowie am Boden miteinander verbunden sind. Im oberen Bereich weist die Tasche 12 eine Eingriffsleiste 16 (Fig. 1 a)) auf, die ebenfalls von den beiden Flächengestricken 14 und 15 gebildet wird, wie Fig. 1 c), d) verdeutlichen. Am Übergang zwischen Taschenbeutel 13 und Eingriffsleiste 16 wechseln dabei die beiden Flächengestricke 14 und 15, die das Parallelgestrick zum Grundgestrick 11 bilden, von der Rückseite des Grundgestrickes 11 auf dessen Vorderseite. In Fig. 1 c) ist diese Ebene mit E bezeichnet.

In Fig. 2 ist der Maschenverlauf zur Herstellung des Gestrickes 10 nach Fig. 1 verdeutlicht. In Reihe 1 werden in Strickrichtung von links nach rechts mit einem ersten Stricksystem und einem ersten Fadenführer Rechtsmaschen des Grundgestrickes mit jeder zweiten Nadel B, D, F, H, J, L, N, P, R, T, V, X, Z des vorderen Nadelbettes V gebildet. Anschließend werden in Reihe 2 in Strickrichtung von rechts nach links mit dem ersten Stricksystem S1 und einem zweiten Fadenführer auf dem vorderen und hinteren Nadelbett V, H mit jeder zweiten Nadel jeweils die Anfangsreihen der beiden Flächengestricke 14, 15 gebildet. In Reihe 3 erfolgt dann in Strickrichtung von links nach rechts das Bilden einer Sicherheitsstrickreihe mit dem ersten Stricksystem S1 und dem zweiten Fadenführer. In der gleichen Strickrichtung werden dann in Reihe 4 mit einem zweiten Stricksystem S2 die Maschen der Anfangsreihe des vorderen Flächengestrickes 14 auf die leeren Nadeln e, g, i, k, m, o, q des hinteren Nadelbettes H umgehängt, bevor in Reihe 5 in Strickrichtung von rechts nach links mit dem ersten Stricksystem S1 und dem ersten Fadenführer die Rechtsmaschen des Grundgestrickes 11 auf dem vorderen Nadelbett V gebildet werden. In Reihe 6 werden in Strickrichtung von rechts nach links mit dem zweiten Stricksystem S2 die Maschen des vorderen Flächengestrickes 14 wieder auf das vordere Nadelbett V zurückgehängt. Anschließend wird in Reihe 7 in derselben Strickrichtung mit einem dritten Stricksystem S3 und dem zweiten Fadenführer eine Maschenreihe für das vordere Flächengestrick 14 gebildet. In Reihe 8 erfolgt das Bilden einer Maschenreihe für das hintere Flächengestrick 15 mit dem Stricksystem S1 und ebenfalls mit dem zweiten Fadenführer. Die beiden Flächengestricke 14 und 15 werden also mit dem gleichen Faden erzeugt, wodurch sich ihre seitliche Verbindung ergibt. In Reihe 9 werden mit dem zweiten Stricksystem S2 die Maschen des vorderen Flächengestrickes 14 auf das hintere Nadelbett H umgehängt. Dann wird in Reihe 10 wieder eine Maschenreihe für das Grundgestrick 11 auf dem vorderen Nadelbett V gebildet, bevor in Reihe 11 mit dem Stricksystem S1 in Strickrichtung von rechts nach links die Maschen des vorderen Flächengestrickes 14 in die leeren Nadeln E, G, I, K, M, O, Q des vorderen Nadelbettes V zurückgehängt werden. In Reihe 12 erfolgt dann die erneute Bildung einer Maschenreihe für das vordere Flächengestrick 14 mit dem zweiten Stricksystem S2 und dem zweiten Fadenführer, bevor in Reihe 13 mit dem gleichen Fadenführer in entgegengesetzter Strickrichtung mit dem Stricksystem S1 eine Maschenreihe für das hintere Flächengestrick 15 auf dem hinteren Nadelbett H erzeugt wird. In Reihe 14 werden mit dem zweiten Stricksystem S2 die Maschen des vorderen Flächengestrickes 14 in die leeren Nadeln des hinteren Nadelbettes H umgehängt. Anschließend wird der Zyklus der Reihen 5 bis 14 solange wiederholt, bis der Taschenbeutel 13 die gewünschte Länge erreicht hat.

Die Reihen 15 bis 21 beschreiben nun den Wechsel der beiden Flächengestricke 14, 15 von der Rückseite des Grundgestrickes 11 auf die Vorderseite des Grundgestrickes 11. Es werden hierzu in Reihe 15 in Strickrichtung von rechts nach links mit dem ersten Stricksystem S1 die Maschen des vorderen Flächengestrickes 14 zu den Maschen des Grundgestrickes 11 gehängt. Die Reihe 16 dient lediglich der Bewegung der Fadenführer, bevor in Reihe 17 mit dem Stricksystem S1 und dem ersten Fadenführer Rechtsmaschen des Grundgestrickes 11 auf dem vorderen Nadelbett V und Linksmaschen des Grundgestrickes 11 auf dem hinteren Nadelbett H im Bereich der Tasche 12 erzeugt werden. In Reihe 18 werden mit dem zweiten Stricksystem S2 und dem zweiten Fadenführer auf dem vorderen und hinteren Nadelbett V, H erneut Anfangsreihen für die Flächengestricke 14, 15 gebildet. In Reihe 19 wird mit dem Stricksystem S1 eine Sicherheitsreihe für das vordere Flächengestrick 14 auf dem vorderen Nadelbett V gebildet, bevor in Reihe 20 mit dem Stricksystem S2 die Maschen des hinteren Flächengestrickes 15 in die leeren Nadeln des vorderen Nadelbettes V umgehängt werden. Dann wird in Reihe 21 mit einem dritten Stricksystem S3 wieder eine Maschenreihe für das Grundgestrick 11 auf dem vorderen und hinteren Nadelbett V, H gebildet.

Die Reihen 22 bis 31 beschreiben nun die Bildung der Eingriffsleiste 16 der Tasche 12 gemäß Fig. 1. In Reihe 22 wird mit dem ersten Stricksystem S1 und dem ersten Fadenführer in Strickrichtung von rechts nach links eine Maschenreihe für das Grundgestrick 11 auf dem vorderen und hinteren Nadelbett gebildet. Anschließend werden in Reihe 23 mit dem Stricksystem S2 die Maschen des hinteren Flächengestrickes 15 in die leeren Nadeln des hinteren Nadelbettes H umgehängt. In Reihe 24 wird mit dem dritten Stricksystem S3 und dem zweiten Fadenführer in Strickrichtung von rechts nach links eine Maschenreihe für das hintere Flächengestrick 15 gebildet, wobei diese Maschenreihe mit Fanghenkeln T, D mit dem Grundgestrick 11 auf dem vorderen Nadelbett V verbunden wird. In Reihe 25 erfolgt dann das Bilden einer Maschenreihe für das vordere Flächengestrick 14 mit dem ersten Stricksystem S1 und dem gleichen Fadenführer, wie zur Bildung der Maschenreihe für das hintere Flächengestrick 15 in Reihe 24. Anschließend werden in Reihe 26 die Maschen des hinteren Flächengestrickes 15 in die leeren Nadeln des vorderen Nadelbettes V umgehängt, bevor in Reihe 27 wieder eine Maschenreihe für das Grundgestrick 11 gebildet wird. In Reihe 28 erfolgt das Zurückhängen der Maschen des hinteren Flächengestrickes 15 auf das hintere Nadelbett H. In Reihe 29 wird eine Maschenreihe für das hintere Flächengestrick 15 gebildet. In Reihe 30 erfolgt in entgegengesetzter Strickrichtung das Bilden einer Maschenreihe für das vordere Flächengestrick 14, wobei diese Maschenreihe wieder mit Fanghenkeln D, T mit dem Grundgestrick 11 auf dem vorderen Nadelbett verbunden wird. Dann werden in Reihe 31 die Maschen des hinteren Flächengestrickes 15 in die leeren Nadeln des vorderen Nadelbettes V umgehängt und der Zyklus der Reihen 22 bis 31 solange wiederholt, bis die Tascheneingriffsleiste 16 die gewünschte Höhe erreicht hat.

Fig. 3 a) zeigt ein weiteres Gestrick 20 mit einer Tasche 22, wobei die Tasche 22 ein zweifarbiges Jacquard-Muster 23 aufweist. Wie aus dem Schnittbild 3 b) zu erkennen ist, wird hier die Tasche 22 nicht von einem Taschenbeutel gebildet. Es handelt sich vielmehr um eine auf das Grundgestrick 21 aufgesetzte Tasche. Im Bereich der Jacquard-Musterung 23 wird die Tasche 22 wieder von zwei Flächengestricken 24 und 25 gebildet, die in parallelen Ebenen angeordnet sind. Die hintere Ebene 25 dient dabei der Einbindung der Flottfäden des Jacquard-Musters 23 des vorderen Flächengestrickes 24, so daß man beim Einschieben der Hand in die Tasche 22 nicht an den Flottfäden hängenbleibt, wie dies der Fall wäre, wenn das Flächengestrick 25 nicht vorhanden wäre.

Fig. 4 beschreibt den Maschenverlauf zur Herstellung des Gestrickes aus Fig. 3. Das Verfahren ist dabei nicht auf die Herstellung einer Farbjacquard-gemusterten Tasche beschränkt. Es kann auch an jeder beliebigen anderen Stelle eines Schlauchrund-Fertiggestrickes, an der ein Farbjacquard-Muster plaziert werden soll, angewendet werden. In Fig. 4 wird die Darstellung dabei auf den Maschenverlauf für eine Farbreihe des Höhenrapports des Farbjacquards beschränkt. Dieser Strickzyklus wird dann solange wiederholt, bis der gesamte Farbjacquard-Musterbereich 23 fertiggestellt ist.

In Reihe 1 wird in Strickrichtung von links nach rechts eine Maschenreihe für das Grundgestrick 21 auf dem vorderen Nadelbett V und dem hinteren Nadelbett H gebildet. Die Maschen auf dem hinteren Nadelbett H bilden dabei die Taschenrückseite. Anschließend werden in Reihe 2 die Maschen des hinteren Flächengestrickes 25 in die leeren Nadeln des hinteren Nadelbettes H umgehängt. In Reihe 3 werden die Nadelbetten wieder gegeneinander versetzt, so daß sie die Ausgangslage erreichen. In Reihe 4 wird mit einem ersten Stricksystem S1 und der Grundfarbe des Farbjacquard-Musterbereiches 23 im Bereich des vorderen Flächengestrickes 24 gestrickt und im Bereich des hinteren Flächengestrickes 25 abgebunden. In Reihe 5 erfolgt dann mit einem zweiten Stricksystem S2 und der Zweitfarbe des Farbjacquard-Musters das Bilden von Maschen auf dem vorderen Nadelbett im Bereich des vorderen Flächengestrickes 24, wobei der Faden ebenfalls wieder im Bereich des hinteren Flächengestrickes 25 auf dem hinteren Nadelbett H abgebunden wird. Anschließend werden in Reihe 6 die Maschen des hinteren Flächengestrickes 25 in die leeren Nadeln des vorderen Nadelbettes V umgehängt, bevor ein erneuter Zyklus der Reihen 1 bis 6 erfolgt. Das Verfahren ist dabei selbstverständlich auch auf Farbjacquard-Muster mit mehr als zwei Farben anwendbar.

## Patentansprüche

1. Verfahren zur Herstellung eines Gestrickes auf einer Flachstrickmaschine mit zwei gegenüberliegenden Nadelbetten (V, H) und einer Maschenumhängeeinrichtung, wobei das Gestrick (10, 20) ein Grundgestrick (11, 21) und mindestens ein das Grundgestrick (11, 21) teilweise überdeckendes Parallelgestrick (12, 22), das aus mindestens zwei in parallelen Ebenen angeordneten Flächengestricken (14, 15; 24, 25) gebildet ist, aufweist und mindestens im Bereich des mindestens einen Parallelgestrickes (12, 22) höchstens jede zweite Nadel eines Nadelbettes (V, H) mit einer Masche des Grundgestrickes (11, 21) besetzt ist und die einer besetzten Nadel des einen Nadelbettes gegenüberliegende Nadel des anderen Nadelbettes (V, H) leer ist und wobei eines der Flächengestricke (14, 15; 24, 25) des Parallelgestrickes (12, 22) auf dem Nadelbett, das demjenigen zur Bildung des Grundgestrickes (11, 21) gegenüberliegt, erzeugt wird und das oder die anderen Flächengestricke (14, 15; 24, 25) in den leeren Nadeln desjenigen Nadelbettes, auf dem das Grundgestrick (11, 21) gebildet wird, erzeugt werden.

2. Verfahren nach Anspruch 1, **dadurch gekennzeichnet, daß** das Parallelgestrick (12, 22) mindestens an einer Stelle mit dem Grundgestrick (11, 21) verbunden wird.

3. Verfahren nach Anspruch 1 oder 2, **dadurch gekennzeichnet, daß** die Flächengestricke (14, 15; 24, 25) des Parallelgestrickes (12, 22) mindestens teilweise miteinander verbunden werden.

4. Verfahren nach einem der Ansprüche 1 bis 3, wobei das Parallelgestrick (12) zwei Flächengestricke (14, 15) aufweist, die bereichsweise hinter dem Grundgestrick (11) und bereichsweise vor dem Grundgestrick (11) angeordnet sind, wobei zur Erzeugung der Flächengestricke (14, 15) hinter dem Grundgestrick (11) folgende Schritte durchgeführt werden:
a) Bilden einer Maschenreihe für das Grundgestrick (11) auf dem vorderen Nadelbett (V);
b) Umhängen aller Maschen des ersten Flächengestrickes (14) vom hinteren Nadelbett (H) auf die leeren Nadeln des vorderen Nadelbettes (V);
c) Bilden einer Maschenreihe für das erste Flächengestrick (14) auf dem vorderen Nadelbett (V);
c) Bilden einer Maschenreihe für das zweite Flächengestrick (15) auf dem hinteren Nadelbett (H);
e) Umhängen der Maschen des ersten Flächengestrickes (14) vom vorderen (V) auf das hintere Nadelbett (H);
f) Wiederholung der Schritte a) bis e), bis die Flächengestricke (14, 15) die gewünschte Länge erreicht haben;
und zum Wechsel der Flächengestricke (14, 15) von der Rückseite auf die Vorderseite des Grundgestrickes (11) folgende Schritte durchgeführt werden:
g) Umhängen der Maschen des ersten Flächengestrickes (14) auf das vordere Nadelbett (V) zu den Maschen des bisherigen Grundgestrickes (11);
h) Bilden einer Maschenreihe für das Grundgestrick (11) auf dem vorderen Nadelbett (V) und im Bereich des Parallelgestrickes (12) auf dem hinteren Nadelbett (H);
i) Bilden von Anfangsmaschenreihen für die neuen ersten und zweiten Flächengestricke (14, 15) auf dem vorderen Nadelbett (V) bzw. in den leeren Nadeln des hinteren Nadelbettes (H);
j) Bilden einer Maschenreihe für das erste Flächengestrick (14) auf dem vorderen Nadelbett (V);
k) Umhängen der Maschen des zweiten Flächengestrickes (15) in die leeren Nadeln des vorderen Nadelbettes (V);
l) Bilden einer Maschenreihe für das Grundgestrick (11); und im weiteren Verlauf folgende Schritte durchgeführt werden:
m) Bilden einer Maschenreihe für das Grundgestrick (11);
n) Bilden einer Maschenreihe für das zweite Flächengestrick (15) auf dem hinteren Nadelbett (H);
o) Bilden einer Maschenreihe für das erste Flächengestrick (14) auf dem vorderen Nadelbett (V);
p) Umhängen der Maschen des zweiten Flächengestrickes (15) in die leeren Nadeln des vorderen Nadelbettes (V);
q) Bilden einer Maschenreihe für das Grundgestrick (11) auf dem hinteren Nadelbett (H);
r) Wiederholung der Schritte n) bis q), bis das Parallelgestrick (12) die gewünschte Länge aufweist.

5. Verfahren nach einem der Ansprüche 1 bis 3, wobei das Parallelgestrick (22) ein Flächengestrick (24) mit einer Jacquard-Musterung (23), die von einem zweiten Flächengestrick (25) auf der Rückseite abgedeckt wird, aufweist, **gekennzeichnet durch** die Schritte:
a) Bilden einer Maschenreihe für das Grundgestrick (21) auf dem hinteren Nadelbett (H);
b) Umhängen der Maschen des zweiten Flächengestrickes (25) auf die leeren Nadeln des hinteren Nadelbettes (H);
c) Stricken von Maschen des ersten Flächengestrickes (24) in der Grundfarbe des Jacquard-Musters (23) auf dem vorderen Nadelbett (V) und Abbinden dieses Fadens auf Nadeln des zweiten Flächengestrickes (25) auf dem hinteren Nadelbett (H);
d) Stricken von Maschen des ersten Flächengestrickes in einer Zweitfarbe des Jacquard-Musters (23) auf dem vorderen Nadelbett (V) und Abbinden dieses Fadens auf Nadeln des zweiten Flächengestrickes (25) auf dem hinteren Nadelbett (H);
e) Umhängen der Maschen des zweiten Flächengestrickes (25) auf das vordere Nadelbett (V);
f) Wiederholung der Schritte a) bis e), bis der Jacquard-Musterbereich (23) die gewünschte Länge erreicht hat.

## Claims

1. Method of producing a knitted fabric on a flat knitting machine with two opposing needle beds (V, H) and a stitch transfer device, in which the knitted fabric (10, 20) comprises a base fabric (11, 21) and at least one parallel knitted fabric (12, 22) partially covering the base fabric (11, 21) and formed of at least two flat knitted fabrics (14, 15; 24, 25) arranged in parallel planes, and at most every second needle of a needle bed (V, H) is occupied by a stitch of the base fabric (11, 21) at least in the region of the at least one parallel knitted fabric (12, 22) and the needle of the other needle bed (V, H) opposite an occupied needle of the one needle bed is empty, and in which one of the flat knitted fabrics (14, 15; 24, 25) of the parallel knitted fabric (12, 22) is produced on the needle bed situated opposite the needle bed for forming the base fabric (11, 21) and the other flat knitted fabric or fabrics (14, 15; 24, 25) is/are produced in the empty needles of the needle bed on which the base fabric (11, 21) is formed.

2. Method according to claim 1, **characterised in that** the parallel knitted fabric (12, 22) is joined at least at one point to the base fabric (11, 21).

3. Method according to claim 1 or claim 2, **characterised in that** the flat knitted fabrics (14, 15; 24, 25) of the parallel knitted fabric (12, 22) are at least partially joined together.

4. Method according to one of claims 1 to 3, in which the parallel knitted fabric (12) comprises two flat knitted fabrics (14, 15) arranged in some regions behind the base fabric (11) and in some regions in front of the base fabric (11), the following steps being carried out in order to produce the flat knitted fabrics (14, 15) behind the base fabric (11):
a) forming a row of stitches for the base fabric (11) on the front needle bed (V);
b) transferring all of the stitches of the first flat knitted fabric (14) from the rear needle bed (H) to the empty needles of the front needle bed (V);
c) forming a row of stitches for the first flat knitted fabric (14) on the front needle bed (V);
d) forming a row of stitches for the second flat knitted fabric (15) on the rear needle bed (H);
e) transferring the stitches of the first flat knitted fabric (14) from the front needle bed (V) to the rear needle bed (H), and
f) repeating steps a) to e) until the flat knitted fabrics (14, 15) have reached the desired length;
and the following steps being carried out in order to transfer the flat knitted fabrics (14, 15) from the rear side to the front side of the base fabric (11):
g) transferring the stitches of the first flat knitted fabric (14) on the front needle bed (V) to the stitches of the present base fabric (11);
h) forming a row of stitches for the base fabric (11) on the front needle bed (V) and in the region of the parallel knitted fabric (12) on the rear needle bed (H);
i) forming first rows of stitches for the new first and second flat knitted fabrics (14, 15) on the front needle bed (V) and in the empty needles of the rear needle bed (H);
j) forming a row of stitches for the first flat knitted fabric (14) on the front needle bed (V);
k) transferring the stitches of the second flat knitted fabric (15) into the empty needles of the front needle bed (V), and
1) forming a row of stitches for the base fabric (11);
and the following steps then being carried out:
m) forming a row of stitches for the base fabric (11);
n) forming a row of stitches for the second flat knitted fabric (15) on the rear needle bed (H);
o) forming a row of stitches for the first flat knitted fabric (14) on the front needle bed (V);
p) transferring the stitches of the second flat knitted fabric (15) into the empty needles of the front needle bed (V);
q) forming a row of stitches for the base fabric (11) on the rear needle bed (H), and
r) repeating steps n) to q) until the parallel knitted fabric (12) has the desired length.

5. Method according to one of claims 1 to 3, in which the parallel knitted fabric (22) comprises a flat knitted fabric (24) with a jacquard effect (23) covered on its rear side by a second flat knitted fabric (25), **characterised by** the steps;
a) forming a row of stitches for the base fabric (21) on the rear needle bed (H);
b) transferring the stitches of the second flat knitted fabric (25) to the empty needles of the rear needle bed (H);
c) knitting stitches of the first flat knitted fabric (24) in the base colour of the jacquard pattern (23) on the front needle bed (V) and tying this thread on needles of the second flat knitted fabric (25) on the rear needle bed (H);
d) knitting stitches of the first flat knitted fabric in a second colour of the jacquard pattern (23) on the front needle bed (V) and tying this thread on needles of the second flat knitted fabric (25) on the rear needle bed (H);
e) transferring the stitches of the second flat knitted fabric (25) to the front needle bed (V), and
f) repeating steps a) to e) until the jacquard patterned region (23) has reached the desired length.

## Revendications

1. Procédé pour fabriquer un tricot sur une machine à tricoter rectiligne comportant deux fontures à aiguilles (V, H) qui se font face et comportant un dispositif de report de mailles, dans lequel le tricot (10, 20) présente un tricot de base (11, 21) et au moins un tricot parallèle (12, 22) qui recouvre partiellement le tricot de base (11, 21) et qui est formé d'au moins deux tricots rectilignes (14, 15 ; 24, 25) placés dans des plans parallèles et, au moins dans la zone du tricot parallèle (12, 22) au moins au nombre d'un, au plus une aiguille sur deux d'une fonture (V, H) est occupée par une maille du tricot de base (11, 21) et l'aiguille de l'autre fonture (V, H) qui se trouve en face d'une aiguille occupée de cette fonture est vide et dans lequel l'un des tricots rectilignes (14, 15 ; 24, 25) du tricot parallèle (12, 22) est produit sur la fonture qui est située en face de celle qui forme le tricot de base (11, 21) et l'autre ou les autres tricots rectilignes (14, 15 ; 24, 25) sont produits dans les aiguilles vides de la fonture sur laquelle est formé le tricot de base (11, 21).

2. Procédé selon la revendication 1 **caractérisé en ce que** le tricot parallèle (12, 22) est lié au tricot de base (11, 21) à au moins un endroit.

3. Procédé selon la revendication 1 ou 2, **caractérisé en ce que** les tricots rectilignes (14, 15 ; 24, 25) du tricot parallèle (12, 22) sont au moins en partie reliés les uns aux autres.

4. Procédé selon l'une des revendications 1 à 3, dans lequel le tricot parallèle (12) présente deux tricots rectilignes (14, 15) qui sont disposés partiellement derrière le tricot de base (11) et partiellement devant le tricot de base (11), dans lequel on exécute les étapes suivantes pour produire les tricots rectilignes (14, 15) derrière le tricot de base (11):
a) formation d'une rangée de mailles pour le tricot de base (11) sur la fonture avant (V),
b) report de toutes les mailles du premier tricot rectiligne (14) de la fonture arrière (H) sur les aiguilles vides de la fonture avant (V),
c) formation d'une rangée de mailles pour le premier tricot rectiligne (14) sur la fonture avant (V),
d) formation d'une rangée de mailles pour le deuxième tricot rectiligne (15) sur la fonture arrière (H),
e) report des mailles du premier tricot rectiligne (14) de la fonture avant (V) sur la fonture arrière (H),
f) répétition des étapes a) à e) jusqu'à ce que les tricots rectilignes (14, 15) aient atteint la longueur souhaitée ;
et pour lequel on réalise les étapes suivantes pour passer les tricots rectilignes (14, 15) du côté arrière sur le côté avant du tricot de base (11) :
g) report des mailles du premier tricot rectiligne (14) sur la fonture avant (V) pour s'ajouter aux mailles de ce qui jusqu'ici était le tricot de base (11),
h) formation d'une rangée de mailles pour le tricot de base (11) sur la fonture avant (V) et dans la zone du tricot parallèle (12) sur la fonture arrière (H),
i) formation de rangées de mailles initiales pour le nouveau premier et deuxième tricot rectiligne (14, 15) sur la fonture avant (V) ou dans les aiguilles vides de la fonture arrière (H),
j) formation d'une rangée de mailles pour le premier tricot rectiligne (14) sur la fonture avant (V),
k) report des mailles du deuxième tricot rectiligne (15) dans les aiguilles vides de la fonture avant (V),
l) formation d'une rangée de mailles pour le tricot de base (11) ;
et on réalise par la suite les étapes suivantes :
m) formation d'une rangée de mailles pour le tricot de base (11),
n) formation d'une rangée de mailles pour le deuxième tricot rectiligne (15) sur la fonture arrière (H),
o) formation d'une rangée de mailles pour le premier tricot rectiligne (14) sur IIa fonture avant (V),
p) report des mailles du deuxième tricot rectiligne (15) dans les aiguilles vides de la fonture avant (V),
q) formation d'une rangée de mailles pour le tricot de base (11) sur la fonture arrière (H),
r) répétition des étapes n) à q) jusqu'à ce que le tricot parallèle (12) présente la longueur souhaitée.

5. Procédé selon l'une des revendications 1 à 3, dans lequel le tricot parallèle (22) présente un tricot rectiligne (24) comportant un motif Jacquard (23) lequel est recouvert d'un deuxième tricot rectiligne (25) sur le côté arrière, **caractérisé par** les étapes suivantes :
a) formation d'une rangée de mailles pour le tricot de base (21) sur la fonture arrière (H),
b) report des mailles du deuxième tricot rectiligne (25) sur les aiguilles vides de la fonture arrière (H),
c) tricotage de mailles du premier tricot rectiligne (24) dans la couleur de base du motif Jacquard (23) sur la fonture avant (V) et liage de ce fil sur les aiguilles du deuxième tricot rectiligne (25) sur la fonture arrière (H),
d) tricotage de mailles du premier tricot rectiligne dans une deuxième couleur du motif Jacquard (23) sur la fonture avant (V) et liage de ce fil sur les aiguilles du deuxième tricot rectiligne (25) sur la fonture arrière (H),
e) report des mailles du deuxième tricot rectiligne (25) sur la fonture avant (V),
f) répétition des étapes a) à e) jusqu'à ce que la zone de motif Jacquard (23) ait atteint la longueur souhaitée.
